# FASCICULE DE BREVET EUROPEEN

(11) **EP 0 115 452 B1**
(45) Date de publication et mention de la délivrance du brevet: **03.06.1987**
(21) Numéro de dépôt: 84400037.2
(22) Date de dépôt: 09.01.1984
(51) Int. Cl.: F24D 17/00

(54) **Installation de production d'un fluide chauffé par récupération des calories d'un frigorigène**
Anlage zur Bereitung einer heissen Flüssigkeit durch Wärmerückgewinnung einer Kühlanlage
Installation for producing a hot fluid by recovering waste heat from a refrigerator

(30) Priorité: 26.01.1983 FR 8301499
(43) Date de publication de la demande: 08.08.1984
(73) Titulaire: Glardon, Roger, F-59300 Valenciennes (FR); Société Avicole d'abattage et de conditionnement LE POULET DU NORD S.A., F-02260 La Capelle (FR)
(72) Inventeur: Glardon, Roger, F-59300 Valenciennes (FR); Bacle, Michel, F-02260 La Capelle (FR)
(74) Mandataire: Ecrepont, Robert

## Description

L'invention se rapporte à une installation de production d'un fluide, tel notamment de l'eau, qui est chauffé par récupération d'au moins la chaleur de surchauffe de la vapeur d'un frigorigène avant son retour au condenseur d'une installation frigorifique.

Il est en effet fréquent que se présentent simultanément des besoins de chauffage, notamment de l'eau, et de réfrigération de produits.

Par exemple, dans un abattoir de volailles, préalablement à une phase au cours de laquelle les dites volailles seront plumées, celles-ci doivent généralement être plongées dans un bac échaudoir rempli d'eau à environ cinquante et un degrés celsius alors que, après cette phase au cours de laquelle elles auront été plumées, ces volailles devront sinon être congelées, au moins être refroidies jusqu'à environ trois degrés celsius au-dessus de zéro.

Ainsi donc, un tel abattoir doit-il disposer tant d'installations frigorifiques de refroidissement des volailles que d'installations de chauffage de l'eau de l'échaudoir laquelle eau, pour des raisons sanitaires évidentes, doit de plus être constamment renouvelée.

Lorsque de tels besoins de réfrigération et de chauffage se présentent simultanément, il apparaît avantageux d'utiliser la chaleur extraite, des produits refroidis dans l'installation frigorifique afin de chauffer l'eau dans l'installation de chauffage.

Dans les installations frigorifiques classiques, l'extraction de la chaleur des produits s'opère par l'intermédiaire du frigorigène qui en se vaporisant à basse température dans un évaporateur, absorbe la chaleur disponible dans l'enceinte abritant les produits refroidis et l'évaporateur.

Après sa vaporisation complète, le frigorigène est ensuite, par un compresseur, porté à une pression relativement haute assurant sa circulation et accessoirement son préchauffage, après quoi, le gaz comprimé obtenu est amené à un condenseur dans lequel, par condensation, le frigorigène restitue au moins une partie de sa chaleur à un agent refroidisseurtel de l'air.

Evidemment, en se refroidissant, le frigorigène repasse de l'état gazeux à l'état liquide et il peut alors, après passage dans un détendeur, être ramené à l'évaporateur pour un nouveau circuit.

A partir d'une telle installation classique, il est déjà connu de récupérer la chaleur ainsi extraite par la vaporisation du frigorigène, et ce, en agissant soit en amont du condenseur, soit lors de son passage dans le condenseur.

Par exemple, on connaît (US-A 4321797) une installation de production d'un fluide chaud, tel de l'eau alimentant une installation consommant ce fluide dans laquelle installation le fluide est chauffé par récupération d'au moins la chaleur de surchauffe de la vapeur d'un frigorigène qui, à cet effet, après sa sortie du compresseur et avant son retour au condenseur d'une installation frigorifique, est dérivée vers l'échangeur d'un poste principal de chauffage qui concourt à l'élévation de température du fluide à chauffer qui est prélevé à au moins une source puis chauffé et stocké dans un réservoir avec son envoi à l'installation le consommant via un moyen de distribution et/ou son renvoi à l'entrée de l'échangeur via une canalisation et ce, en passant par un circulateur.

Evidemment, d'une part, le cycle de fonctionnement de l'installation frigorifique et celui des demandes en eau chaude ne concordent pas nécessairement et, d'autre part, l'installation frigorifique ne peut pas être arrêtée ou mise en marche en fonction des seules nécessités de chauffage.

Aussi, pour combler les insuffisances des possibilités de récupération, des moyens classiques de chauffage d'appoint sont généralement nécessaires mais, pour sinon annuler, du moins limiter fortement le recours à un tel chauffage d'appoint grevant le prix de revient, l'installation de récupération doit être suffisamment efficace.

Pour cela, une telle installation de production d'eau chaude par récupération doit être efficace:
- tant au plan des moyens de récupération qui doivent pouvoir prélever un maximum de chaleur mais pas trop pour ne pas nuire au fonctionnement du condenseur, par exemple, par une pré- condensation du frigorigène,
- qu'au plan des moyens en vue de stocker l'eau chaude tout en lui conservant sa chaleur.

Or, avec l'installation décrite au brevet US 4321797, la réalimentation en eau froide du réservoir réduit à néant l'action de l'échangeur.

Par ailleurs, l'installation doit également pouvoir répondre rapidement à un besoin très important d'eau chaude et fournir en toutes hypothèses une eau de qualité et notamment à l'abri de toute contamination par le frigorigène même en cas de défaillance telle une fuite de son circuit.

A ce dernier point de vue, dans une application à une installation combinant de manière différente une machine frigorifique et un poste de chauffage, il est connu de gainer au moins localement le serpentin du condenseur pour, dans l'espace entre la gaine et le serpentin, faire passer un fluide intermédiaire jumelant thermiquement la gaine à l'intérieur de laquelle se situe le serpentin parcouru par le fluide frigorigène et un échangeur secondaire, lequel est situé en condition d'échange thermique avec le fluide à chauffer.

Toutefois, cette action au niveau du serpentin du condenseur perturbe le fonctionnement de la machine frigorifique.

Un résultat que l'invention vise à obtenir est une installation qui permette de réalimenter le réservoir sans modifier la température de l'eau déjà stockée et prête à distribuer, afin que, lors de son écoulement à l'installation la consommant, elle possède des caractéristiques thermiques qui, lors du dit écoulement, ne peuvent évoluer que positivement et cela jusqu'à un seuil extrême correspondant à la température du fluide intermédiaire.

Un autre résultat qui découle en partie du précédent est une installation qui permette de prélever un maximum de chaleur mais ce surtout sans nuire au bon fonctionnement du condenseur.

Un autre résultat que l'invention vise à obtenir est une installation qui, sans affecter le fonctionnement de l'installation frigorifique, permette de répondre rapidement à un besoin très important d'eau chaude et de fournir en toutes hypothèses une eau de qualité et notamment à l'abri de toute contamination par le frigorigène.

A cet effet, elle a pour objet une installation du type cité plus haut notamment caractérisée en ce que:
- sur le parcours du fluide à chauffer, l'installation comprend, outre le poste principal de chauffage et en amont de celui-ci, un poste de préchauffage comprenant un échangeur annexe qui, sur le parcours des vapeurs du frigorigène, est monté en série avec l'échangeur du poste principal de chauffage,
- la source qui réalimente l'installation en fluide à chauffer est connectée à l'entrée du poste de préchauffage,
- pour contrôler la dérivation du fluide frigorigène vers au moins l'un des échangeurs du poste principal de chauffage et du poste de préchauffage, sont prévus plusieurs électrovannes,
- chacun des échangeurs dits primaires du fait qu'ils sont parcourus par le fluide frigorigène pénètre dans une enceinte qui reçoit un certain volume d'un fluide tel de l'eau qui n'est qu'un fluide intermédiaire entre le fluide frigorigène et le fluide à chauffer pour le parcours duquel fluide à chauffer l'installation comprend en outre deux échangeurs secondaires qui, à cet effet, pénètrent également chacun dans l'une des dites enceintes.

Elle sera bien comprise à l'aide de la description ci-après faite, à titre d'exemple non limitatif, en regard du dessin ci-annexé qui représente schématiquement:
Fig. 1: une vue d'ensemble de l'installation,
Fig. 2: une vue en perspective de l'échangeur principal,
Fig. 3: une vue en coupe d'un échangeur annexe.

En se reportant au dessin, on voit que l'installation dessert au moins un équipement 1 consommant de l'eau chaude, tel un bac échaudoir, et au moins un équipement 2 de production de froid, tel une armoire frigorifique, par évaporation d'un frigorigène dans un évaporateur 3.

De manière connue, en sortie de l'évaporateur les vapeurs sont conduites par une canalisation 4 jusqu'à un compresseur 5 qui les porte à relativement haute pression.

Après passage éventuel dans un deshuileur, le gaz comprimé est, par une canalisation 6, amené à un condenseur 7 dans lequel, par condensation il restitue au moins une partie de sa chaleur à un agent refroidisseur 8 tel de l'air.

De l'état gazeux, le frigorigène repasse à l'état liquide et une canalisation 9 le conduit alors à un détendeur 10 avant que par une canalisation 11 il retourne à l'évaporateur 3 pour un nouveau circuit.

Pour que l'eau 12 fournie au bac échaudoir 1 soit chauffée par récupération de la chaleur de surchauffe de la vapeur du frigorigène qui, normalement, circule du compresseur 5 au condenseur 7 en passant par la canalisation 6, cette vapeur est dérivée vers au moins l'échangeur principal 13 en série avec lequel est monté un échangeur annexe 14.

Cette dérivation s'opère sous le contrôle d'électrovannes 15, 16.

Chaque échangeur 13,14 pénètre dans une enceinte 17, 18 qui est remplie d'un certain volume d'un fluide intermédiaire 19, 20, tel de l'eau, qui en circuit fermé, est mis en mouvement de manière, qu'après avoir traversé l'échangeur 13, 14, parcouru par les vapeurs de frigorigène, ce fluide intermédiaire puisse traverser un échangeur secondaire 21, 22 qui, à cet effet, pénètre également dans l'enceinte 17, 18 précitée et qui, quant à lui, est parcouru par le fluide à chauffer, tel, dans l'exemple représenté, l'eau qui alimentera le bac échaudoir 1.

Grâce à cette disposition, même en cas de fuite de frigorigène, celui-ci ne pourrait que se mélanger au fluide intermédiaire. La perturbation qui en résulterait alors dans la machine frigorifique, serait immédiatement détectée et la fuite pourrait donc toujours être réparée avant que l'échangeur secondaire soit lui-même attaqué et que le fluide à chauffer soit contaminé.

Evidemment, dans le cas où le fluide final ne serait pas «alimentaire», le recours au fluide intermédiaire pourrait être négligé et cela réduirait le prix de revient.

Grâce à la circulation en circuit fermé du fluide intermédiaire, c'est déjà un fluide chaud qui retraverse l'échangeur principal ou annexe 13, 14 et, de ce fait, ce fluide atteint rapidement une température élevée.

De plus, ce fluide dépose une fois pour toute son calcaire et, de ce fait, il n'y a pas lieu de craindre les inconvénients liés à l'entartrage.

La mise en mouvement du fluide intermédiaire peut être assurée par convection naturelle ou par une pompe de circulation 23 intercalée dans un circuit 24 de retour de l'échangeur secondaire 21.

L'échangeur principal 13 (figure 2) est avantageusement composé de plusieurs éléments 25 logés chacun au fond de l'une des alvéoles 26 que présente à cet effet l'enceinte 17. A l'entrée de chacune des alvéoles 26, sous le contrôle d'électrovannes, le fluide intermédiaire est reparti entre les seuls éléments 25 dans lesquels la vapeur de frigorigène est à température suffisante.

En sortie des éléments 25, l'enceinte a des parois 27 aptes à regrouper le fluide intermédiaire des différentes alvéoles pour le conduire à l'entrée d'un compartiment 28 logeant l'échangeur secondaire 21. C'est en sortie de ce compartiment 28 qu'est raccordée la canalisation de retour 24 abritant la pompe de circulation.

La quantité de fluide intermédiaire circulant au travers de cet échangeur principal sera de préférence relativement importante et par exemple de mille deux cents litres environ pour offrir une bonne inertie thermique ce qui place à la fois et l'eau et le frigorigène à l'abri des brusques variations de température.

L'échangeur annexe 14 (figure 3) comprend également plusieurs éléments 29 disposés près de la base de l'enceinte 18.

Chauffé par les éléments 29, le fluide intermédiaire 20 tend à remonter par convection naturelle jusqu'en haut de l'enceinte qui a une forme, par exemple sensiblement en tas de cailloux, apte à provoquer l'accélération du mouvement du fluide intermédiaire 20.

Parvenu en haut de l'enceinte, ce fluide intermédiaire retombe derrière des cloisons latérales 30 que la dite enceinte présente à cet effet.

Derrière ces cloisons sont montés les éléments 31 de l'échangeur secondaire 22 sur lesquels s'écoule alors le fluide intermédiaire avant de revenir à la base de l'enceinte pour un nouveau circuit.

La quantité de fluide intermédiaire circulant au travers de cet échangeur annexe 14 sera par exemple de six cents à sept cents litres.

Ainsi que cela ressort de la figure 1, dès leur sortie à environ quatre vingt quinze ou cent degrés celsius, les vapeurs de frigorigène parcourent l'échangeur principal 13 d'où elles ressortent à environ cinquante ou soixante dix degrés celsius pour parcourir cette fois l'échangeur annexe 14 et en ressortir à environ quarante degrés celsius avant de regagner le condenseur.

Dans ce montage, via leur fluide intermédiaire 19,20:
- l'échangeur annexe 14 concourre au préchauffage de l'eau qui de dix ou douze degrés celsius environ est portée à environ vingt cinq ou vingt huit degrés celsius alors que,
- l'échangeur 13 concourre au chauffage final de l'eau qui, par exemple, de vingt cinq ou vingt huit degrés celsius est portée à cinquante ou soixante degrés celsius.

Le maximum de la chaleur de surchauffe et de la chaleur latente de la vapeur est ainsi récupéré et utilisé pour chauffer l'eau sans pour autant que le condenseur-ait à souffrir d'une trop grande chute de température comme cela serait le cas si, au lieu de deux échangeurs successifs, il y avait un seul échangeur plus puissant, captant en une seule fois une part importante de la chaleur de surchauffe.

Afin de rester disponible en quantité importante et à des moments qui ne concordent pas nécessairement avec les périodes de fonctionnement de la machine frigorifique, l'eau ainsi chauffée doit bien sûr être stockée.

A cet effet, en sortie de l'échangeur secondaire 21 du poste principal de chauffage 28, l'eau chauffée est, par une canalisation 32, conduite à un réservoir 43, par exemple de vingt mille litres, en sortie duquel une canalisation 33 conduit à un réseau 34 distribuant l'eau sous le contrôle d'électrovannes 35.

L'ensemble de l'installation est raccordée à une source d'eau, telle un réseau de distribution, par une canalisation 36 également contrôlée notamment par des électrovannes 37 et des moyens 38 de régulation de la pression.

Cette canalisation d'arrivée 36 est raccordée à une extrémité de l'échangeur secondaire 22 du poste de préchauffage 18 dont l'autre extrémité est elle-même raccordée par une canalisation 39, à l'entrée de l'échangeur secondaire 21 du poste principal de chauffage.

Le poste de préchauffage peut être court-cir- cuité par une canalisation 40 contrôlée par une vanne motorisée à trois voies 41 commandée par une sonde de température 42 plongée dans le fluide intermédiaire 20 du poste de préchauffage 18.

En sortie du réservoir de stockage 43 est également raccordée une canalisation 44 de retour de l'eau à l'entrée de l'échangeur secondaire 21 du poste principal de chauffage 28, lequel retour s'opère notamment sous le contrôle de vannes ou électrovannes 45 et d'un clapet de anti-retour 46 ainsi que sous la commande éventuelle d'une pompe de circulation 47.

Le réservoir est scindé en compartiments 48, 49, 50 par des cloisons 51, 52 ne laissant libre qu'un étroit passage 53, 54 entre les compartiments contigus.

Pour chaque compartiment, l'entrée et la sortie du fluide sont situées à l'opposé l'une de l'autre, l'une tout en bas, l'autre tout en haut du réservoir pour créer un chicanage.

Dans chaque compartiment 48, 49, 50, plonge une sonde 55, 56, 57 de mesure de la température.

Dans le premier compartiment 48 plonge une conduite 58 de prélèvement du fluide pour le ramener à l'échangeur secondaire 22 du poste principal 28 du chauffage soit directement, soit via la conduite 44 précitée.

De ce fait, lors de la réalimentation de l'installation, il est possible de ne recycler que le premier compartiment jusqu'à ce qu'il atteigne la température des suivants, ce qui évite de refroidir l'eau des compartiments suivants par un passage de l'un à l'autre.

Dans un abattoir de volailles bénéficiant d'une telle installation, le procédé de chauffage de l'eau sera par exemple le suivant:
- le matin, une horloge jour-nuit/hebdomadaire avec réserve de marche ouvrira les électrovannes 37 d'arrivée d'eau de ville et 35 de sortie de cuve de stockage 43. Le bac échaudoir se remplira alors avec l'eau qui était stockée dont la température est d'environ cinquante degrés celsius. Automatiquement, un chauffage d'appoint, tel une chaudière au fuel ou des résistances électriques, se mettra en marche pour porter cette température de l'eau à celle souhaitée soit, dans cet exemple, à cinquante et un degrés celsius. Evidemment, l'installation de récupération est dimensionnée de manière à limiter au maximum sinon annuler totalement le recours à ce chauffage d'appoint. De ce fait, dans l'exemple précité, l'installation de récupération tend à porter l'eau à cinquante cinq degrés celsius soit légèrement au dessus de la température souhaitée. Eventuelle- ment, les horloges pourront avoir pour mission de shunter les thermostats des installations frigorifiques afin de les faire fonctionner au moment où il y a une forte demande en eau.
- pendant le travail, au travers des échangeurs et de la cuve de stockage 43, le bac échaudoir sera alimenté par de l'eau de ville à raison d'environ trois mille litres par heure. Cette alimentation pourra, par exemple, être gérée pour un flotteur.
- le soir, le poste principal de chauffage et la cuve de stockage fonctionneront en circuit fermé. A cet effet, les électrovannes 37 d'arrivée d'eau de ville seront fermées. L'eau de la cuve de stockage 43 sera alors constamment recyclée ce qui lui permettra de récupérer les calories et de monter en température.

La mise en circuit fermé pourrait bien sûr, au lieu d'une horloge, être obtenue par action sur une commande manuelle notamment s'il est difficile de prévoir l'heure de la fin de l'utilisation du bac échaudoir.

Cette mise en circuit fermé entraînera la mise en route de la pompe de circulation qu'avec un retard de quinze à trente minutes.

En position circuit fermé, l'installation sera pilotée par un régulateur différentiel: une information sur la température sera prise au niveau de l'entrée de l'échangeur secondaire et à la cuve de stockage; les deux informations seront comparées et la pompe de circulation arrêtée si la température de la cuve de stockage est supérieure ou égale à celle du poste principal de chauffage. Le régulateur ne redonnera l'ordre de fonctionnement à la pompe que si la température de la cuve de stockage redevient inférieure à celle du poste principal de chauffage.

En cas d'arrêt prolongé, le midi par exemple, l'installation pourra être pilotée de la même façon que pour le soir.

## Revendications

1. Installation de production d'un fluide chaud, tel de l'eau alimentant une installation consommant ce fluide telle un bac échaudoir (1), dans laquelle installation le fluide est chauffé par récupération d'au moins la chaleur de surchauffe de la vapeur d'un frigorigène qui, à cet effet, après sa sortie du compresseur (5) et avant son retour au condenseur (7) d'une installation frigorifique (2) est dérivée vers un poste principal de chauffage (28) qui concourt à l'élévation de température du fluide à chauffer qui est prélevé à au moins une source (36) puis chauffé et stocké dans un réservoir (43) avant son envoi à l'installation (1) le consommant via un moyen de distribution (34) et/ou son renvoi à l'entrée du poste principal (28) via une canalisation (44) et ce en passant par un circulateur (47), cette installation de production d'un fluide chaud étant CARACTERISEE en ce que:
- sur le parcours du fluide à chauffer, l'installation comprend, outre le poste principal de chauffage (28) et en amont de celui-ci, un poste de préchauffage (18) comprenant un échangeur annexe (14) qui, sur le parcours des vapeurs du frigorigène, est monté en série avec l'échangeur (13) du poste principal de chauffage (28),
- la source (36) qui réalimente l'installation en fluide à chauffer est connectée à l'entrée du poste de préchauffage (18),
- pour contrôler la dérivation du fluide frigorigène vers au moins l'un des échangeurs primaires du poste principal de chauffage et du poste de préchauffage, sont prévus plusieurs électrovannes (15, 16),
- chacun des échangeurs (13, 14) dits primaires du fait qu'ils sont parcourus par le fluide frigorigène pénètre dans une enceinte (17,18) qui reçoit un certain volume d'un fluide (19, 20) tel de l'eau qui n'est qu'un fluide intermédiaire entre le fluide frigorigène et le fluide à chauffer pour le parcours duquel fluide à chauffer l'installation comprend en outre deux échangeurs secondaires (21, 22) qui, à cet effet, pénètrent également chacun dans l'une des dites enceintes (17,18).

2. Installation selon la revendication 1 dont le réservoir est scindé en compartiments (48, 49, 50) par des cloisons (51, 52) ne laissant libre qu'un étroit passage (53, 54) entre les compartiments contigus, et dont pour chaque compartiment, les dits passages (53, 54) sont situés à l'opposé l'un de l'autre pour créer un chicanage, caractérisée en ce que ces passages sont situés l'un tout en bas, l'autre tout en haut du réservoir et en ce que, dans le premier compartiment (48) plonge une conduite (58) de prélèvement du fluide pour, sous le contrôle d'une électrovanne, le ramener à l'échangeur du poste principal (28) jusqu'à chauffage suffisant.

3. Installation selon la revendication 1 ou 2 caractérisée d'une part en ce que l'échangeur principal primaire (13) est composé de plusieurs éléments (25) logés chacun au fond de l'une des alvéoles (26) que présente à cet effet l'enceinte et, d'autre part, en ce qu'elle comprend à l'entrée de chacune des alvéoles (26), des électrovannes contrôlant la répartition de fluide intermédiaire entre les seuls éléments (25) dans lesquels la vapeur de frigorigène est à température suffisante.

4. Installation selon la revendication 3 caractérisée en ce que l'échangeur annexe (14) comprend plusieurs éléments (29) disposés près de la base de l'enceinte (18), et présente intérieurement des cloisons latérales (30) lui conférant une forme apte à provoquer l'accélération du mouvement ascendant du fluide intermédiaire qui, parvenu en haut de l'enceinte, retombe derrière les dites cloisons latérales (30) où sont montés les éléments (31) de l'échangeur secondaire (22).

## Patentansprüche

1. Anlage zur Bereitung eines warmen Fluids oder Flüssigkeit, wie das eine Anlage speisende Wasser, die das Fluid verbraucht, wie ein Brühkessel (1), in welcher Anlage das Fluid durch Rückführung zumindest der Wärme der Überhitze des Dampfes einer Kühlanlage aufgewärmt wird, die zu diesem Zweck nach dem Ausgang des Kompressors (5) und vor der Rückkehr zum Kondensator (7) zu einer Hauptheizungsstelle (28) geleitet wird, die die Erhöhung des zu erwärmenden Fluids bewirkt, das zumindest einer Quelle (36) entnommen wird, danach erwärmt und in einem Behälter (43) vor dem Einleiten in die es verbrauchende Anlage (1) über ein Verteilermittel (34) gespeichert wird und/oder seine Zurückleitung an den Eingang der Hauptstelle (28) über eine Leitung (44) unter Hindurchgang durch eine Umwälzpumpe (47), dadurch gekennzeichnet, dass die Anlage zur Herstellung eines warmen Fluids gekennzeichnet ist dadurch,
- dass im Kreislauf des zu erwärmenden Fluides die Anlage neben der Hauptheizstelle (28) stromaufwärts bezüglich dieser eine Vorheizstelle (18) mit einem verbundenen Austauscher aufweist, der beim Kreislauf des Dampfes der Kühlanlage in Serie mit dem Tauscher (13) der Hauptheizungsstelle (28) angeordnet ist,
- dass die Quelle (36), die die Anlage mit zu erwärmendem Fluid nachspeist, mit dem Eingang der Vorheizstelle (18) verbunden ist,
- dass zur Steuerung der Zuleitung des Kühlfluides zu wenigstens einem der ersten Tauscher der Hauptheizstelle und der Vorheizstelle mehrere Magnetventile (15,16) vorgesehen sind,
- dass jeder der genannten ersten Tauscher (13, 14) für den Fall, dass sie von der Kühlflüssigkeit durchströmt sind, in eine Umhüllung (17, 18) eindringt, die ein gewisses Volumen eines Fluides (19, 20), wie Wasser, enthält, das nur ein Zwischenfluid zwischen dem Kühlfluid und dem zu erwärmenden Fluid für den Durchlauf des zu erwärmenden Fluides durch die Anlage darstellt, wobei die Anlage ausserdem zwei zweite Tauscher (21, 22) aufweist, von denen jeder in gleicher Weise hierzu in eine der Umhüllungen (17, 18) eindringt.

2. Anlage nach Anspruch 1, dessen Behälter in Fächer (48, 49, 50) durch Trennwände (51, 52) unterteilt ist und nur einen schmalen Durchlass (53, 54) zwischen benachbarten Fächern frei lässt und bei dem für jedes Fach die Durchlässe (53, 54) zueinander an entgegengesetzten Enden angeordnet sind, um ein Labyrinth zu bilden, dadurch gekennzeichnet, dass die Durchlässe zum einen ganz unten, zum anderen ganz oben an dem Behälter angeordnet sind und dass in dem ersten Fach (48) eine Abzugleitung (58) für das Fluid eintaucht, um es unter der Steuerung eines Magnetventils am Tauscher der Hauptheizstelle (28) auf die genügende Wärme zurückzubringen.

3. Anlage nach Anspruch 1 oder 2, dadurch gekennzeichnet, dass einerseits der erste Haupttauscher (13) aus mehreren Elementen (25) besteht, die alle auf dem Grund einer der Zellen (26) angeordnet sind, die zu diesem Zweck die Umhüllung aufweist, und dass andererseits am Eingang jeder Zelle (26) Magnetventile vorgesehen sind, die die Zuleitung des Zwischenfluids zwischen den einzelnen Elementen (25) steuern, in welchen der Kühldampf sich auf einer ausreichenden Temperatur befindet.

4. Anlage nach Anspruch 3, dadurch gekennzeichnet, dass der verbundene Tauscher (14) mehrere Elemente (29) aufweist, die nahe des Bodens der Umhüllung (18) angeordnet ist und im Innern quer verlaufende Trennwände (30) aufweist und ihm eine zum Bewirken der Beschleunigung der Aufwärtsbewegung des Zwischenfluides geeignete Form verleiht, das, wenn es in der Umhüllung oben angekommen ist, hinter den quer verlaufenden Trennwänden (30) wieder absinkt, wo die Elemente (31) des zweiten Tauschers (22) angeordnet sind.

## Claims

1. Apparatus for producing a heated liquid, such as water supplying apparatus which consumes this liquid such as a warming tank (1), in which the liquid is heated by recycling at least the superheating heat from the vapour of a refrigerant which, to this end, after emerging from the compressor (5) and before returning to the condenser (7) of refrigerating apparatus (2) is diverted towards a main heating station (28) which contributes to the raising of the temperature of the liquid to be heated, which is tapped from at least one source (36) then heated and stored in a reservoir (43) before being sent to the apparatus (1) which consumes it via a distribution means (34) and/or being sent to the entrance to the main station (28) via a channel (44) by passing through a circulator (47), the apparatus for producing a heated liquid being characterised in that:
- on the route taken by the liquid to be heated, the apparatus comprises, in addition to the main heating station (28) and upstream therefrom, a pre-heating station (18) comprising a supplementary exchanger (14) which, on the route of the vapours of the refrigerant, is mounted in series with the exchanger (13) of the main heating station (28);
- the source (36) which re-supplies the apparatus with liquid to be heated is connected to the entrance of the pre-heating station (18);
- in order to control the divertion of the refrigerant liquid towards at least one of the primary exchangers of the main heating station and the pre-heating station, a plurality of solenoid valves (15, 16) are provided;
- each of the exchangers (13, 14) known as primary, because they are passed through by the refrigerant liquid, penetrates into an enclosure (17, 18) which receives a certain volume of liquid (19, 20) such as water which is only an intermed- ary liquid between the refrigerant liquid and the liquid to be heated, the apparatus also comprising for the route of this liquid two secondary exchangers (21, 22) which, to this end, also penetrate respectively into one of the enclosures (17, 18).

2. Apparatus according to claim 1, the reservoir of which is divided up into compartments (48, 49, 50) by partitions (51, 52) only leaving a narrow passage clear (53, 54) between the contiguous compartments, and of which for each compartment the said passages (53, 54) are disposed opposite one another to create a baffle system, characterised in that these passages are disposed one right at the bottom, the other right at the top of the reservoir, and in that a tube (58) is immersed in the first compartment (48) for tapping the liquid in order to conduct it under the control of a solenoid valve to the exchanger of the main station (28) until the liquid has been sufficiently heated.

3. Apparatus according to claim 1 or 2, characterised in that on the one hand the main primary exchanger (13) consists of a plurality of elements (25), each housed at the bottom of one of the cells (26) which the enclosure comprises to this end, and on the other hand the enclosure comprises solenoid valves at the entrance to each of the cells (26) to control the distribution of intermediary liquid amongst the only elements (25) in which the refrigerant vapour is at a sufficient temperature.

4. Apparatus according to claim 3, characterised in that the supplementary exchanger (14) comprises a plurality of elements (29) disposed near the base of the enclosure (18) and has lateral partitions (30) on the inside giving it a suitable form for inducing acceleration of the ascending movement of the intermediary liquid, which, having reached the top of the enclosure, falls back down behind the said lateral partitions (30) where the elements (31) of the secondary exchanger (31) are mounted.
